# EUROPÄISCHE PATENTSCHRIFT

(11) **EP 0 349 866 B1**
(45) Veröffentlichungstag und Bekanntmachung des Hinweises auf die Patenterteilung: **12.08.1992**
(21) Anmeldenummer: 89111552.9
(22) Anmeldetag: 24.06.1989
(51) Int. Cl.: D01G 19/08, D01G 21/00, B65H 57/14

(54) **Bandführer, der auf einem Auslauftisch einer Kämmaschine befestigt ist**
Sliver guide mounted on the discharge plate of a combing machine
Guide de ruban attaché à la plaque de sortie d'une machine de peignage

(30) Priorität: 04.07.1988 CH 2536/88
(43) Veröffentlichungstag der Anmeldung: 10.01.1990
(73) Patentinhaber: MASCHINENFABRIK RIETER AG, CH-8406 Winterthur (CH)
(72) Erfinder: Lang, Helfried, CH-8406 Winterthur (CH)

(56) Entgegenhaltungen:
- CH-A- 572 529
- GB-A- 1 192 559
- GB-A- 1 425 001
- US-A- 3 349 462

## Beschreibung

Die Erfindung bezieht sich auf einen Bandführer, der auf einem Führungstisch, z.B. auf einem Auslauftisch einer Kämmaschine befestigt ist, um ein aus einem Kämmkopf der Maschine austretendes Kammzugband umzulenken.

Gebräuchliche Kämmaschinen besitzen eine Reihe von Kämmköpfen, aus denen je ein Kammzugband auf einen gemeinsamen Auslauftisch austritt. Auf dem Auslauftisch sind die Kammzugbänder um je einen Bandführer geführt und laufen dann gemeinsam zu einem Streckwerk.

Die heute üblichen Bandführer sind einfache, z.B. etwa zylindrische Zapfen, die auf dem Auslauftisch in der Regel einstellbar befestigt sind, z.B. mit je einer zur Zapfenachse parallelen, exzentrisch angeordneten Schraube.

Ein Nachteil dieser bekannten Bandführer besteht darin, dass sich Einzelfasern von den Kammzugbändern in der Ecke zwischen der Zapfenumfangsfläche und der Auslauftischoberfläche verklemmen und hängen bleiben können. Weitere Fasern lagern sich an, und es bildet sich ein Faserzopf, der schliesslich vom laufenden Kammzugband mitgerissen wird und dann zu Störungen führt, z.B. zur Abstellung des Streckwerks und der ganzen Maschine. Ein weiterer Nachteil ist der, dass das Kammzugband am Bandführer im Lauf der Zeit Verunreinigungen ablagert, z.B. Honigtau, Harz, Schalenteile, Avivage usw. Solche Verunreinigungen führen, wenn sie nicht in kurzen Intervallen entfernt werden, zu einer Erhöhung der Reibung, durch die das Band aufgerissen und seine Qualität (Gleichmässigkeit) verschlechtert werden kann.

Die Aufgabe der Erfindung besteht darin, die geschilderten Nachteile zu vermeiden.

Die Aufgabe wird mit einem Bandführer der angegebenen Art gelöst, welcher erfindungsgemäss gekenn zeichnet ist durch eine Hülse, die auf einem auf dem Auslauftisch befestigten Innenelement drehbar gelagert ist und die benachbart zur Oberfläche des Auslauftisches einen radial nach aussen vorstehenden Flansch zum Unterstützen des Kammzugbandes aufweist.

Bei diesem Bandführer kann das Kammzugband von dem Flansch an der Hülse unterstützt um den Bandführer laufen, so dass sich Einzelfasern des Bandes nicht zwischen dem Bandführer und der Oberfläche des Auslauftisches verklemmen können. Dabei ist die Idee die, dass das laufende Kammzugband die drehbar gelagerte Hülse mitnimmt und um ihre Achse dreht, so dass zwischen dem Band und der Hülse keine gleitende Reibung auftritt. Dadurch ist die Gefahr, dass das Kammzugband an der Hülse Verunreinigungen ablagern könnte, weitgehend beseitigt. Ausserdem kann die Hülse ohne weiteres aus Kunststoff bestehen, da keine statische Aufladung des Kammzugbandes zu befürchten ist. Das Innenelement kann natürlich ebenfalls aus Kunststoff bestehen. Einzelne Fasern, die trotzdem hängenbleiben sollten, können sich von der drehenden Hülse leicht wieder lösen, bevor es zur Zopfbildung kommen kann.

Ein Ausführungsbeispiel des erfindungsgemässen Bandführers wird nachstehend anhand der Zeichnung näher erläutert. In der Zeichnung zeigen:
Fig. 1 eine schematische Draufsicht auf eine Kämmaschine und
Fig. 2 einen Bandführer der Kämmaschine im Vertikalschnitt.

Die Fig. 1 zeigt schematisch eine Kämmaschine mit einer Reihe von Kämmköpfen 1, die je ein Kammzugband 2 auf einen gemeinsamen Auslauftisch 3 abgeben. Für jeden Kämmkopf 1 ist auf dem Auslauftisch 3 jeweils ein Bandführer 4 angeordnet, der das betreffende Kammzugband 2 in die Längsrichtung des Auslauftisches umlenkt. Die umgelenkten Kammzugbänder 2 laufen dann gemeinsam zu einem Streckwerk, das in einem Gehäuseteil 5 untergebracht ist.

Einer der Bandführer 4 ist in Fig. 2 in grösserem Massstab dargestellt. Der Bandführer 4 besitzt eine vorzugsweise aus Kunststoff bestehende Hülse 11 mit einer im wesentlichen zylindrischen Umfangswand. Die Hülse 11 ist auf einem Innenelement 12 in Form eines etwa zylindrischen, hohlen Zapfens drehbar gelagert, der ebenfalls aus Kunststoff bestehen kann. Das Innenelement 12 ist auf dem Auslauftisch 3 mit einer Schraube 13 befestigt, die in eine Gewindebohrung bzw. Gewindehülse 14 im Innenelement 12 geschraubt ist. Die Gewindebohrung bzw. Gewindehülse 14 verläuft parallel zur Achse der Hülse 11 und des Innenelementes 12, jedoch exzentrisch zu dieser Achse, so dass vor dem Anziehen der Schraube 13 das Innenelement 12 samt der Hülse 11 um die Achse der Schraube 13 verschwenkt werden kann, um die Weglänge bzw. den Abstand zwischen dem Bandführer 4 und der Tischkante, zwecks Sicherung des Bandtransportes einzustellen.

Beim unteren Rand der zylindrischen Umfangswand der Hülse 11 ist benachbart zur Oberfläche des Auslauftisches 3 ein radial nach aussen vorstehender Flansch 15 angeformt, auf den sich im Betrieb das um den Bandführer 4 laufende Kammzugband abstützt. Die Breite des Flansches 15 kann zu diesem Zweck etwa gleich dem Durchmesser des Kammzugbandes sein, das heisst, der Aussendurchmesser des Flansches 15 kann beispielsweise um 15 bis 30 mm grösser sein als der Aussendurchmesser der Umfangswand der Hülse 11. Die äussere Oberfläche der Umfangswand der Hülse 11 geht über eine Rundung 16 mit einem Krümmungsradius r (im Axialschnitt) von etwa 2 bis 8 mm in die Oberseitenfläche des Flansches 15 über. Damit ist eine schonende Umlenkung des Kammzugbandes und eine gute Drehmitnahme der Hülse 11 durch das laufende Kammzugband gewährleistet.

Natürlich sollte die Hülse 11 auf dem Innenelement 12 möglichst leicht drehbar sein. Zu diesem Zweck hat die Unterseitenfläche des Flansches 15 von der Oberfläche des Auslauftisches 3 vorzugsweise einen kleinen Abstand d von etwa 1 mm. Die Hülse 11 stützt sich auf der oberen Stirnfläche des Innenelementes 12 ab, und zwar vorzugsweise mit einer oberen Querwand 17, welche geschlossen ist, damit kein Staub oder Faserflug von oben zwischen die Umfangswand der Hülse 11 und das Innenelement 12 eindringen kann. Die Unterseitenfläche der Querwand 17 weist in ihrem mittleren Bereich einen Vorsprung 18 auf, so dass sie nur in diesem mittleren Bereich auf der oberen Stirnfläche des Innenelementes 12 aufliegt. Natürlich könnte die gleiche Wirkung auch mit einer ebenen Unterseitenfläche der Querwand 17 und einem Vorsprung auf dem mittleren Bereich der oberen Stirnfläche des Innenelementes erzielt werden.

Zwischen der Aussenseite der Umfangswand des Innenelementes 12 und der Innenseite der Umfangswand der Hülse 11 ist ebenfalls ein kleines radiales Spiel von beisp.w. zu 1 mm vorhanden, vorzugsweise 0,2 bis 0,5 mm

Gewünschtenfalls könnte man die Hülse 11 mittels eines Kugellagers drehbar auf einem auf dem Auslauftisch 3 befestigten Innenelement lagern. In der Regel ergibt jedoch die beschriebene Gleitlagerung eine ausreichend leichte Drehbarkeit der Hülse.

Für die verstellbare Befestigung des Innenelementes 12 auf dem Auslauftisch 3 könnte im Innenelement anstelle der Gewindebohrung 14 ein exzentrischer Bolzen gehalten sein, der sich durch eine Bohrung im Auslauftisch 3 erstreckt. Natürlich gibt es auch noch verschiedene andere Möglichkeiten für die verstellbare Befestigung des Innenelementes.

Das Ausführungsbeispiel ist ausgerichtet auf die Verwendung des Bandführers bei einer Kämmaschine. Es ist jedoch denkbar, diesen Bandführer auch an anderen Stellen einzusetzen. Ueberall dort, wo Faserbänder umgelenkt werden müssen, z.B. auch beim Einlauftisch einer Strecke.

## Patentansprüche

1. Bandführer, der auf einem Führungstisch, z.B. auf einem Auslauftisch (3) einer Kämmaschine befestigt ist, um ein aus einem Kämmkopf (1) der Maschine austretendes Kammzugband (2) umzulenken, gekennzeichnet durch eine Hülse (11), die auf einem auf dem Führungstisch (3) befestigten Innenelement (12) drehbar gelagert ist und die benachbart zur Oberfläche des Führungstisches (3) einen radial nach aussen vorstehenden Flansch (15) zum Unterstützen des Bandes aufweist.

2. Bandführer nach Anspruch 1, dadurch gekennzeichnet, dass der Flansch (15) einen Aussendurchmesser hat, der um 15 bis 30 mm grösser ist als der Aussendurchmesser der Umfangswand der Hülse (11).

3. Bandführer nach Anspruch 1 oder 2, dadurch gekennzeichnet, dass die äussere Oberfläche der Umfangswand der Hülse (11) über eine Rundung (16), vorzugsweise mit einem Krümmungsradius (r) von 2 bis 8 mm, in die Oberseitenfläche des Flansches (15) übergeht.

4. Bandführer nach einem der Ansprüche 1 bis 3, dadurch gekennzeichnet, dass die Unterseitenfläche des Flansches (15) von der Oberfläche des Auslauftisches (3) einen Abstand (d) hat, vorzugsweise einen Abstand von bis zu 1 mm.

5. Bandführer nach einem der Ansprüche 1 bis 4, dadurch gekennzeichnet, dass die Hülse (11) oberhalb des Innenelementes (12) eine Querwand (17) aufweist und durch diese geschlossen ist.

6. Bandführer nach Anspruch 5, dadurch gekennzeichnet, dass die Unterseitenfläche der Querwand (17) auf einer oberen Stirnfläche des Innenelementes (12) aufliegt, vorzugsweise über einen Vorsprung (18) in einem mittleren Bereich der Querwand (17) oder der oberen Stirnfläche des Innenelementes (12).

7. Bandführer nach einem der Ansprüche 1 bis 6, dadurch gekennzeichnet, dass die Hülse (11) aus Kunststoff besteht.

8. Bandführer nach einem der Ansprüche 1 bis 7, dadurch gekennzeichnet, dass das Innenelement (12) auf dem Auslauftisch (3) verstellbar befestigt ist.

9. Bandführer nach Anspruch 8, dadurch gekennzeichnet, dass im Innenelement (12) für die Befestigung auf dem Auslauftisch (3) eine zur Drehachse der Hülse (11) etwa parallele und von dieser Drehachse beabstandete Gewindebohrung (14) vorhanden ist.

## Claims

1. A sliver guide fixed on a guide table, e.g. on a delivery table (3) of a combing machine (2) in order to deflect a combed sliver (2) coming from a combing head (1) of the machine, characterised by a sleeve (11) mounted rotatably on an inner element (12) fixed on the guide table (3), said sleeve having a radially outwardly projecting flange (15) adjacent the surface of the guide table (3) to support the sliver.

2. A sliver guide according to claim 1, characterised in that the flange (15) has an outside diameter 15 to 30 mm larger than the outside diameter of the peripheral wall of the sleeve (11).

3. A sliver guide according to claim 1 or 2, characterised in that the outer surface of the peripheral wall of the sleeve (11) merges, via a curvature (16) preferably having a radius of curvature (r) of 2 to 8 mm, into the top surface of the flange (15).

4. A sliver guide according to any one of claims 1 to 3, characterised in that the bottom surface of the flange (15) has a distance (d), preferably of up to 1 mm, from the surface of the delivery table (3).

5. A sliver guide according to any one of claims 1 to 4, characterised in that the sleeve (11) has a transverse wall (17) above the inner element (12) and is closed by said transverse wall.

6. A sliver guide according to claim 5, characterised in that the bottom surface of the transverse wall (17) rests on a top end face of the inner element (12), preferably via a projection (18) in a middle zone of the transverse wall (17) or the top end face of the inner element (12).

7. A sliver guide according to any one of claims 1 to 6, characterised in that the sleeve (11) is made of plastics material.

8. A sliver guide according to any one of claims 1 to 7, characterised in that the inner element (12) is adjustably fixed on the delivery table (3).

9. A sliver guide according to claim 8, characterised in that a tapped bore (14) substantially parallel to and spaced from the axis of rotation of the sleeve (11) is provided in the inner element (12) for fixing on the delivery table (3).

## Revendications

1. Guide-ruban qui est fixé sur une table de guidage, par exemple sur une table de sortie (3) d'une peigneuse, afin de dévier un ruban peigné (2) sortant d'une tête de peignage (1) de la machine, caractérisé par un fourreau (11) qui est maintenu d'une manière rotative sur un élément intérieur (12) fixé sur la table de guidage (3), et qui possède une flasque (15) s'avançant radialement vers l'extérieur, adjacent à la surface de la table de guidage (3), afin de supporter le ruban.

2. Guide-ruban selon revendication 1, caractérisé par le fait que que la flasque (15) possède un diamètre extérieur qui est de 15 à 30 mm plus grand que le diamètre extérieur de la paroi circonférentielle du fourreau (11).

3. Guide-ruban selon revendication 1 ou 2, caractérisé par le fait que la surface extérieure de la paroi circonférentielle du fourreau (11) se raccorde à la surface du côté supérieur de la flasque (15) via un arrondi (16), ayant de préférence un rayon de courbure (r) de 2 à 8 mm.

4. Guide-ruban selon l'une des revendications 1 à 3, caractérisé par le fait que la surface du côté inférieur de la flasque (15) présente une distance (d) par rapport à la surface de la table de sortie (3), de préférence une distance de jusqu'à 1 mm.

5. Guide-ruban selon l'une des revendications 1 à 4, caractérisé par le fait que que le fourreau (11)' possède une paroi transversale (17) au-dessus de l'élément intérieur (12), et est fermé par celle-ci.

6. Guide-ruban selon revendication 5, caractérisé par le fait que la surface du côté inférieur de la paroi transversale (17) repose sur une surface frontale supérieure de l'élément intérieur (12), de préférence sur une avancée (18) située dans une zone médiane de la paroi transversale (17) ou de la surface frontale supérieure de l'élément intérieur (12).

7. Guide-ruban selon l'une des revendications 1 à 6, caractérisé par le fait que le fourreau (11) est constitué de matière synthétique.

8. Guide-ruban selon l'une des revendications 1 à 7, caractérisé par le fait que l'élément intérieur (12) est fixé d'une manière réglable sur la table de sortie (3).

9. Guide-ruban selon revendication 8, caractérisé par le fait que, pour la fixation sur la table de sortie (3), l'élément intérieur (12) possède un trou fileté (14), à peu près parallèle à l'axe de rotation du fourreau (11) et distant de cet axe de rotation.
